# EUROPÄISCHE PATENTSCHRIFT

(11) **EP 3 450 900 B1**
(45) Veröffentlichungstag und Bekanntmachung des Hinweises auf die Patenterteilung: **15.04.2020**
(21) Anmeldenummer: 18191237.9
(22) Anmeldetag: 28.08.2018
(51) Int. Cl.: F41A 19/16

(54) **ABZUGMECHANISMUS FUER EIN REPETIERGEWEHR**
RETRACTION MECHANISM FOR A REPEATING RIFLE
MÉCANISME DE DÉTENTE POUR UNE ARME À RÉPÉTITION

(30) Priorität: 04.09.2017 DE 102017120307
(43) Veröffentlichungstag der Anmeldung: 06.03.2019
(73) Patentinhaber: Steel Action GmbH, 51103 Köln (DE)
(72) Erfinder: Ostanin, Alexander, 51149 Köln (DE)
(74) Vertreter: Fritz, Edmund Lothar

(56) Entgegenhaltungen:
- EP-A1- 3 190 374
- WO-A1-2014/084757
- CH-A- 348 078
- DE-A1- 2 053 006
- US-A- 2 126 076

## Beschreibung

Die vorliegende Erfindung betrifft einen Abzugsmechanismus für ein Repetiergewehr umfassend einen um eine erste Achse schwenkbaren Abzugsstollen, einen dem Abzugsstollen zugeordneten, um eine zweite Achse schwenkbaren Rasthebel, welcher eine Rast aufweist, sowie einen um eine Abzugsachse schwenkbar gelagerten Abzugshebel, wobei der Rasthebel bei Betätigung des Abzugshebels von einer Kraft beaufschlagt wird und eine Schwenkbewegung um die zweite Achse vollführt, wobei der Rasthebel von dem Abzugshebel beaufschlagt wird, wenn dieser betätigt wird und wobei in der gespannten Stellung die Rast des Rasthebels mit einer Anformung des Abzugsstollens im Eingriff steht.

Aus der DE 10 2010 051 641 B3 ist ein Abzugsmechanismus für ein Repetiergewehr mit den Merkmalen der eingangs genannten Gattung bekannt, bei dem der Mechanismus zusätzlich ein stiftförmiges Verbindungselement umfasst, welches von einem nach oben vorstehenden Ansatz des Abzugshebels beaufschlagt wird. Der Rasthebel steht mit seiner Rast im Eingriff mit einer an einem stationären Rastelement angeordneten Gegenrast, welche etwa in Höhe des stiftförmigen Verbindungselements angeordnet ist. Die Verrastung in der gespannten Stellung erfolgt somit bei dieser bekannten Lösung zwischen dem Rasthebel und der Gegenrast. Bei Betätigung des Abzugshebels wird der Rasthebel zunächst von dem stiftförmigen Verbindungselement beaufschlagt und nach Lösen der Verrastung schwenkt der Rasthebel mit dem Abzugsstollen im gleichen Drehsinn, wobei der Rasthebel nach vorn kippt und den Schlagbolzen freigibt. Bei diesem bekannten Abzugsmechanismus besteht ein Nachteil darin, dass eine Einstellung des Abzugsgewichts wegen der schlechten Zugänglichkeit des Einstellmechanismus nur nach Zerlegung der Waffe und somit in der Regel nur von einem Büchsenmacher, nicht aber vom Benutzer der Waffe selbst vorgenommen werden kann.

In der US 2,341,299 A wird ein Abzugsmechanismus mit den eingangs genannten Merkmalen beschrieben, bei dem der Rasthebel nicht unmittelbar von dem Abzugshebel beaufschlagt wird, sondern eine Stange zwischengeschaltet ist, die vom oberen Ende des Abzugshebels zur Rückseite des Rasthebels führt, so dass die Beaufschlagung des Rasthebels bei Betätigung des Abzugs mittelbar über diese Stange erfolgt. Der Rasthebel ist dabei in einiger Entfernung vor dem Abzugshebel angeordnet, wobei die am unteren Ende des Rasthebels befindliche Schwenkachse tiefer liegt als das obere Ende des Abzugshebels. Ein Schwenken des Abzugshebels um seine Achse bei Betätigung führt, da der Rasthebel von der Stange oberhalb seiner Schwenkachse beaufschlagt wird, zu einer Schwenkbewegung des Rasthebels im gleichen Drehsinn wie der Abzugshebel. Der Abzugsstollen kippt bei diesem bekannten Abzugsmechanismus bei Schwenken des Rasthebels ebenfalls nach vorn und schwenkt dabei wiederum im gleichen Drehsinn wie der Rasthebel. Die DE 2053006 A1 offenbart auch eine Abzugsvorrichtung für Schusswaffen Die Aufgabe der vorliegenden Erfindung besteht darin, einen verbesserten und konstruktiv vereinfachten Abzugsmechanismus zur Verfügung zu stellen, der zudem eine gute Einstellbarkeit des Abzugsgewichts zulässt.

Die Lösung dieser Aufgabe liefert ein Abzugsmechanismus für ein Repetiergewehr der eingangs genannten Art mit den Merkmalen des Anspruchs 1.

Erfindungsgemäß ist der Rasthebel oberhalb des Abzugshebels angeordnet und der Rasthebel weist einen unterhalb seiner Schwenkachse angeordneten Fortsatz auf, der von einer Kante des Abzugshebels unmittelbar ohne Zwischenschaltung weiterer Bauelemente beaufschlagt wird.

Gemäß einer bevorzugten Weiterbildung der Erfindung wird durch die bei der Betätigung des Abzugshebels erzeugte Schwenkbewegung des Abzugshebels um die Abzugsachse der Rasthebel so beaufschlagt, dass dies zu einer Schwenkbewegung des Rasthebels um seine Schwenkachse im entgegengesetzten Drehsinn zu der Schwenkbewegung des Abzugshebels führt.

Bei der erfindungsgemäßen Lösung schwenkt der Rasthebel somit im entgegengesetzten Drehsinn wie der Abzugshebel und der Abzugsstollen schwenkt wiederum im entgegengesetzten Drehsinn wie der Rasthebel. Die Anordnung der drei Bauelemente Abzugshebel, Rasthebel und Abzugsstollen ist kompakter, da sich der Rasthebel unmittelbar oberhalb des Abzugshebels befindet und nicht mit Abstand vor diesem. Wird der Abzugshebel betätigt, wirkt die Kraft, die den Rasthebel zu einer Schwenkbewegung veranlasst, direkter. Es werden weniger Federn benötigt als bei der oben beschriebenen aus dem Stand der Technik bekannten Lösung. Der Abzugsstollen ist so auf dem Rasthebel gelagert, dass eine Schwenkbewegung um einen sehr geringen Schwenkweg den Abzugsstollen aus seiner Arretierung löst und den Schlagbolzen freigibt.

Bei der erfindungsgemäßen Lösung wird der Rasthebel unmittelbar von dem Abzugshebel beaufschlagt und in der gespannten Stellung steht die Rast des Rasthebels mit einer Anformung des Abzugsstollens im Eingriff. Die erfindungsgemäße Lösung macht es möglich, den Abzugsmechanismus im einfachsten Fall mit nur drei jeweils schwenkbeweglichen zusammenwirkenden Bauteilen auszuführen, nämlich, dem um eine erste Achse schwenkbaren Abzugsstollen, dem diesem zugeordneten Rasthebel, welcher um eine zweite Achse schwenkt und eine Rast aufweist und dem um die Abzugsachse schwenkbar gelagerten Abzugshebel, welcher bei Auslösen eines Schusses mit dem Finger betätigt wird. Im Gegensatz dazu umfassen die aus dem oben zitierten Stand der Technik bekannten konstruktiven Lösungen mehr, beispielsweise fünf zusammenwirkende Bauteile.

Die vorliegende Erfindung betrifft einen Abzugsmechanismus für ein Repetiergewehr, der sich insbesondere für einen Geradzugrepetierer eignet. Die Rastkante des Abzugs muss hart sei, weshalb der Abzug in der Regel aus Stahl gefertigt wird, was unter Berücksichtigung seiner Geometrie zu höherer Masse und einem höheren Trägheitsmoment führt. Solche Konstruktionen führen bei Schnellrepetierern (Geradzugrepetierern) zu ungewollter Schussauslösung wegen höherer Vibration des Abzugs bei schlagartigem Zumachen des Verschlusses. Die Vibrationen des Rasthebels werden durch seine geringere Masse und eine starke Feder unterbunden. Die Hebelverhältnisse vom Abzugshebel bis zur Rastkante des Rasthebels ermöglichen die Verwendung einer starken Einstellfeder, die einerseits Vibrationen des Rasthebels unterbindet und andererseits feine Einstellungen des Abzugsgewichts ermöglicht. Da der Abzugshebel keine Rastkante hat, ist es möglich, ihn vorzugsweise aus Leichtmetall oder Kunststoff zu fertigen, was sein Trägheitsmoment reduziert.

Bei der erfindungsgemäßen Lösung wirkt zum einen der Abzugshebel unmittelbar ohne Zwischenschaltung eines weiteren Bauteils auf den Rasthebel ein. Dies wird dadurch möglich, dass der obere Bereich des Abzugshebels bei dessen Auslösung beispielsweise gegen einen Vorsprung an der Unterseite des Rasthebels drückt, wodurch der Rasthebel eine Schwenkbewegung in der Regel um die genannte zweite Achse im entgegengesetzten Drehsinn vollführt, verglichen mit der Schwenkbewegung des Abzugshebels um die Abzugsachse. Der Schwenkweg des Rasthebels kann dabei vergleichsweise gering sein, genügt aber, um die Rastverbindung zwischen dem Rasthebel und dem Abzugsstollen zu lösen.

Da bei der erfindungsgemäßen Lösung der Rasthebel beispielsweise über eine Rastkante in der gespannten Stellung direkt mit dem Abzugsstollen eine Rastverbindung eingeht, wird bei der oben beschriebenen Schwenkbewegung des Rasthebels diese Rastverbindung gelöst und der Abzugsstollen wird freigegeben, so dass danach eine Schwenkbewegung des Abzugsstollens möglich ist, die dazu führt, dass die Schlagbolzenmutter freigegeben wird.

Die Rastverbindung erfolgt somit bei der erfindungsgemäßen Lösung zwischen dem Rasthebel und dem Abzugsstollen, wohingegen im Stand der Technik der Rasthebel mit einer stationären Gegenrast zusammenwirkt. Dies führt bei der erfindungsgemäßen Lösung zu einer Vereinfachung.

Gemäß einer bevorzugten Weiterbildung der Erfindung befindet sich die Gegenrast an der Unterseite des Abzugsstollens, wobei die dafür vorgesehene Anformung vorzugsweise als nach unten hin ragender Fortsatz des Abzugsstollens ausgebildet ist. Die Gegenrast wird somit durch ein schwenkbewegliches Bauteil, nämlich den Abzugsstollen selbst gebildet.

Vorzugsweise ist an einem Fortsatz des Abzugsstollens etwa im unteren Endbereich eine als Gegenrast dienende Rastkante gebildet und diese Rastkante wirkt vorzugsweise mit einer Rast an der Oberseite des Rasthebels zusammen. Wird dann der Rasthebel um seine Achse geschwenkt, wobei hier ein relativ kurzer Schwenkweg des Rasthebels genügen kann, dann wird die Rastverbindung mit dem Abzugsstollen gelöst und dieser wird freigegeben.

Der Abzugsstollen kann beispielsweise an seiner Unterseite einen etwa stiftartigen länglich geformten Fortsatz aufweisen, der in der gespannten Stellung mit einer Rastkante, welche sich insbesondere etwa in seinem unteren Endbereich befindet, an der Rast des Rasthebels anliegt.

Der genannte Fortsatz mit der Rastkante kann sich beispielsweise etwa im Bereich der ersten Achse des Abzugsstollens von dem Abzugsstollen aus nach unten hin erstrecken. Die Rastkante befindet sich also bei dieser Ausführungsform in etwa unterhalb der Achse des Abzugsstollens.

Bei der vorgenannten bevorzugten Variante befindet sich folglich die Rast an der dem Abzugsstollen zugewandten Oberseite des Rasthebels, so dass der stiftartige Fortsatz, der sich von dem Abzugsstollen aus nach unten hin erstreckt, mit der Rast an der Oberseite des Rasthebels zusammenwirken kann.

Im gespannten Zustand ruht der Abzugsstollen vorzugsweise mit dem unteren Ende des Fortsatzes auf einem Hebelarm des Rasthebels und geht dort eine Rastverbindung ein. Wird der Rasthebel bei Betätigung des Abzugshebels um die zweite Achse geschwenkt, löst sich diese Rastverbindung, da der Hebelarm des Rasthebels ein klein wenig abgesenkt wird. Der Fortsatz des Abzugsstollens rutscht dann über die Rastkante und wird so freigegeben und der Abzugsstollen kann dann um die erste Achse schwenken und nach vorn kippen.

Eine bevorzugte Weiterbildung der Erfindung sieht für eine Einstellung des Abzugsgewichts eine über eine von der Unterseite des Abzugsmechanismus her frei zugängliche Einstellschraube einstellbare Einstellfeder vor. Auf diese Weise kann der Benutzer der Waffe mit einem Werkzeug bequem eine Justierung des Abzugsgewichts gemäß seinen individuellen Vorstellungen vornehmen. Es ist nicht notwendig, die Waffe für diese Einstellung zu demontieren oder diese Einstellung von einem Fachmann wie einem Büchsenmacher vornehmen zu lassen. Die Einstellschraube liegt unterhalb des Abzugsgehäuses und bevorzugt liegt ihre Achse in der Flucht vor dem Abzugshebel.

Die für die Einstellung des Abzugsgewichts verwendete Einstellfeder ist bevorzugt in einer unterseitigen Bohrung in einem stationären Abschnitt des Abzugsgehäuses aufgenommen und hat dort ein endseitiges Widerlager. Außerdem kann die Einstellschraube beispielsweise in einer Bohrung des Rasthebels aufgenommen sein. Bei dieser Variante erstreckt sich bevorzugt die Einstellfeder, die von der Einstellschraube beaufschlagt wird, durch die Bohrung im Rasthebel hindurch und ist somit im Rasthebel gelagert und endet in einer Bohrung des Abzugsgehäuses, bei der es sich bevorzugt um eine Sackbohrung handelt. Wird die Einstellschraube weiter eingeschraubt, drück dies die Einstellfeder zusammen und erhöht damit ihre Rückstellkraft und das Abzugsgewicht.

Gemäß einer Weiterbildung der Erfindung kann der Abzugsstollen unterseitig von einer in einer Bohrung des stationären Abzugsgehäuses gelagerten Rückstellfeder beaufschlagt werden. Diese Rückstellfeder bewegt den Abzugsstoffen nach dem Schuss wieder zurück in seine horizontale Ausgangslage.

Gemäß einer Weiterbildung der Erfindung ist eine weitere Rückstellfeder vorgesehen, welche vorzugsweise schwächer ist als die Einstellfeder für das Abzugsgewicht und welche den Abzugshebel im entgegengesetzten Drehsinn zu der Einstellfeder beaufschlagt und den Abzugshebel spielfrei in einer definierten Position hält.

Gegenstand der vorliegenden Erfindung ist weiterhin ein Repetiergewehr, welches einen Abzugsmechanismus der oben beschriebenen Art umfasst.

Nachfolgend wird die vorliegende Erfindung anhand eines Ausführungsbeispiels unter Bezugnahme auf die beiliegenden Zeichnungen näher erläutert. Dabei zeigen:
Figur 1 eine schematisch vereinfachte perspektivische Ansicht eines beispielhaften erfindungsgemäßen Abzugsmechanismus für ein Repetiergewehr im gespannten eingerasteten Zustand;
Figur 2 eine entsprechende Schnittansicht des erfindungsgemäßen Abzugsmechanismus für ein Repetiergewehr im gespannten eingerasteten Zustand;
Figur 3 eine weitere Schnittansicht des erfindungsgemäßen Abzugsmechanismus für ein Repetiergewehr im abgeschlagenen Zustand.

Es wird nun nachfolgend zunächst auf die Figur 1 Bezug genommen. Der dort vereinfacht perspektivisch dargestellte Abzugsmechanismus zeigt nur diejenigen Bauteile, die für das Verständnis der vorliegenden Erfindung von Bedeutung sind, während die sonstigen Bauteile der Waffe hier nicht dargestellt sind. Der Abzugsmechanismus umfasst einen Abzugsstollen 10 im oberen Bereich, welcher in der Seitenansicht gesehen etwa die Form einer Sieben hat und in seinem (in Schussrichtung gesehen) hinteren Bereich einen nach unten hin ragenden Fortsatz 11 hat. Mit diesem Fortsatz 11 ruht der Abzugsstollen auf dem Rasthebel 12, wie in Figur 2 gut erkennbar ist. In Figur 1 ist hingegen der Rasthebel 12 durch stationäre Teile 13 des Abzugsmechanismus weitgehend verdeckt. Das stationäre Bauteil 13 umfasst in seinem unteren Bereich eine Art Gabel, in der der Abzugshebel 14 um die Abzugsachse 15 schwenkbar gelagert ist. Der Rasthebel 12 ist in der Gabel des stationären Bauteils 13 ebenfalls schwenkbar gelagert und schwenkt dabei um die Achse 16, die in der vorliegenden Anmeldung als zweite Achse bezeichnet wird. Die Schwenkachse 17 des Abzugsstollens 10 liegt hingegen wie man in Figur 1 sieht oberhalb des Bauteils 13. Außerdem ist noch ein Stift 18 vorhanden, die sich parallel zu der Schwenkachse 17, die hierin als erste Achse bezeichnet wird, durch den Abzugsstollen 10 hindurch erstreckt.

Die drei wichtigsten, miteinander zusammenwirkenden Bauteile des Abzugsmechanismus sind somit der um die erste Achse 17 schwenkbar gelagerte Abzugsstollen 10 im oberen Bereich, der unterhalb des Abzugsstollens 10 positionierte Rasthebel 12, welcher um die zweite Achse 16 schwenkbar gelagert ist und der im unteren Bereich angeordnete um die Abzugsachse 15 schwenkbar gelagerte Abzugshebel 14. In der Schnittdarstellung gemäß Figur 2, in der der Abzugsmechanismus in der gespannten eingerasteten Stellung dargestellt ist, sind die drei vorgenannten Bauteile und ihre jeweiligen Schwenkachsen gut erkennbar. Wenn der Abzugshebel 14 betätigt wird, schwenkt er um die Abzugsachse 15 in der Zeichnung im Gegenuhrzeigersinn und drückt dabei mit einer Kante 141 in seinem oberen Bereich, welche oberhalb der Abzugsachse 15 liegt, gegen einen unteren Fortsatz 121 des Rasthebels 12, wodurch der Rasthebel dazu veranlasst wird, im Uhrzeigersinn um die zweite Achse 16 zu schwenken.

Der Rasthebel 12 hat in seinem hinteren Bereich eine Rast 122 mit einer Rastkante, an der das untere Ende des Fortsatzes 11 des Abzugsstollens 10 in der gespannten Stellung gemäß Figur 2 anliegt, so dass der Abzugsstollen in Position gehalten wird. Wenn nun bei Betätigung des Abzugshebels 14 der Rasthebel 12 um die zweite Achse 16 im Uhrzeigersinn schwenkt, wird der hintere Bereich des Rasthebels 12 leicht nach unten hin bewegt, wodurch sich die Rastverbindung löst wie dies in Figur 3 dargestellt ist. Die hintere untere Kante des Fortsatzes 11 des Abzugsstollens 10 kann sich dann über die Rastkante 122 der Rast bewegen und der Abzugsstollen 10 schwenkt im Gegenuhrzeigersinn um die erste Achse 17 in einer Art Kippbewegung vorn nach unten, wodurch die an der Kante 101 des Abzugsstollens 10 anliegende, hier nicht dargestellte Schlagbolzenmutter freigegeben wird und der Schuss ausgelöst wird.

Somit wirken bei Betätigung des Abzugshebels 14 der um seine Achse 15 schwenkende Abzugshebel 14, der mit diesem über den unteren Fortsatz 121 in Eingriff stehende Rasthebel 12 und der mit seinem Fortsatz 11 über die Rast des Rasthebels mit dem Rasthebel 12 in Eingriff stehende Abzugsstollen 10 zusammen, d.h. die Kinematik des Abzugsmechanismus wird im Wesentlichen durch diese drei schwenkbeweglichen Bauteile definiert.

Wie man in Figur 2 erkennt, liegt der Rasthebel 12 praktisch direkt oberhalb des Abzugshebels 14. Die Beaufschlagung des Rasthebels 12 von dem Abzugshebel 14 ist unmittelbar, da die Kante 141 am oberen Ende des Rasthebels 14 unmittelbar an der rückseitigen Kante des unteren Fortsatzes 121 des Rasthebels 12 anliegt. Bei Betätigung des Abzugshebels drückt die Kante 141 gegen die Kante des unteren Fortsatzes 121 und der Rasthebel 12 schwenkt im umgekehrten Drehsinn als der Abzugshebel 14. Der Rasthebel 12 ist quasi als zweiarmiger Hebel ausgebildet, wobei auf der einen Seite seiner Schwenkachse 16 die Einstellschraube 20 angeordnet ist und sich zur anderen (in der Zeichnung hinteren) Seite des Rasthebels hin ein Arm 12 a erstreckt, auf dem der untere Fortsatz 11 des Abzugsstollens 10 ruht und an dem sich auch die Rastkante 122 befindet, die mit dem Fortsatz 11 zusammenwirkt. Bereits wenn der Rasthebel bei Beaufschlagung durch den Abzugshebel 14 sich geringfügig im Uhrzeigersinn dreht, wird die Rastverbindung zwischen der Rastkante 122 und dem unteren Ende 11 a des Fortsatzes 11 gelöst und der Abzugsstollen 10 kippt nach vorn, wobei er somit im entgegengesetzten Drehsinn schwenkt als der Rasthebel 12.

Der Fortsatz 11 erstreckt sich in etwa in der Flucht der Schwenkachse 17 des Abzugsstollens 10 von der Unterseite des Abzugsstollens 10 aus nach unten hin und zwar etwa in einem rechten Winkel zur oberen Kante des Abzugsstollens 10. Somit hat der Abzugsstollen 10 in etwa eine T-Form, wobei der sich senkrecht erstreckende Teil der T-Form von dem Fortsatz 11 gebildet wird und der Fortsatz 11 vergleichsweise lang ist und sich von der Schwenkachse 17 des Abzugsstollen 10 ausgehend nach unten hin etwa bis in die Höhe der Schwenkachse 16 des Rasthebels 12 erstreckt. Allerdings ist der Fortsatz 11 etwas kürzer als der obere Quersteg der T-Form. Dieser obere Quersteg der T-Form hat von der Achse 17 und dem oberen Ende des Fortsatzes 11 ausgehend zwei Schenkel, die sich zu beiden Seiten hin erstrecken, wobei von der Schwenkachse 17 ausgehend nach vorn hin sich der horizontale Schenkel 102 erstreckt, der mit seiner Unterseite auf der Rückstellfeder 22 des Abzugsstollens 10 ruht (siehe Figur 3).

Die für das Auslösen eines Schusses benötigte Kraft, die man bei der Betätigung des Abzugshebels 14 mit dem Finger überwinden muss (Druckpunkt), wird durch das Abzugsgewicht bestimmt, wobei dieses Abzugsgewicht über die in den Figuren 2 und 3 erkennbare Einstellfeder 19 variabel entsprechend den Bedürfnissen des Benutzers einstellbar ist. Dieses Einstellen erfolgt über die Einstellschraube 20, deren besonderer Vorteil darin liegt, dass die wie man in Figur 2 sieht von unten her frei zugänglich ist, so dass man beispielsweise mit einem Schraubenzieher die Einstellschraube betätigen kann, ohne dass es erforderlich wird, die Waffe oder Teile der Waffe zu demontieren. Die Achse dieser Einstellschraube 20 und der Einstellfeder 19 erstreckt sich hier jeweils in senkrechter Richtung (wenn die Waffe horizontal ausgerichtet ist) und zwar so, dass die Verlängerung der Achse der Einstellschraube in der Flucht vor dem Abzugshebel 14 verläuft. Man kann daher bei vollständig montiertem Abzugsmechanismus wie in Figur 2 dargestellt die Einstellschraube 20 mit einem Werkzeug bequem erreichen.

Die Einstellfeder 19 ist vorzugsweise eine vergleichsweise starke Feder, die sich durch eine Bohrung in dem Rasthebel 12 hindurch erstreckt, wobei diese Bohrung quer zu der zweiten Schwenkachse 16 des Rasthebels 12 verläuft. Diese Bohrung ist nach oben hin offen und die Einstellfeder 19 erstreckt sich dann weiter in eine Sackbohrung in dem Abzugsgehäuse 13 hinein und hat somit dort endseitig ein Widerlager. Die Einstellschraube 20 drückt mit ihrem vorderen, dem schraubbaren Kopf abgewandten Ende gegen die Einstellfeder 19. Wenn man somit die Einstellschraube 20 weiter einschraubt, wird die Einstellfeder 19 komprimiert, was dazu führt, dass das Abzugsgewicht erhöht wird, da bei Betätigung des Abzugshebels 14 die Kraft der Einstellfeder 19 (diese ist eine Druckfeder) überwunden werden muss.

In Figur 3 erkennt man, dass der Abzugsmechanismus zwei weitere Federn aufweist. Dies ist zum einen die Rückstellfeder 21 des Abzugshebels 14. Diese Rückstellfeder 21 liegt auf einem vorderen oberen Absatz 142 des Abzugshebels 14 auf und sorgt dafür, dass der Abzugshebel sich immer in Position befindet und kein Spiel hat. Daher kann es sich hier um eine vergleichsweise schwache Feder handeln.

Weiterhin ist eine Rückstellfeder 22 vorgesehen, die sich unterhalb der Unterseite des Abzugsstollens 10 befindet. Der Abzugsstollen 10 hat im Längsschnitt gesehen etwa die Form einer Sieben und umfasst einen oberen, in der gespannten Position gemäß Figur 2 etwa horizontalen Schenkel 102 und einen etwa im Bereich der Schwenkachse 17 sich etwa im rechten Winkel zu dem horizontalen Schenkel 102 erstreckenden vertikalen Schenkel, der dem Fortsatz 11 entspricht. Dieser Fortsatz 11 verjüngt sich ausgehend von der Schwenkachse 17 nach unten hin allmählich und ruht wie oben ausgeführt wurde mit seinem unteren Ende auf dem Rasthebel 12. Der horizontale Schenkel 102 ist in der eingerasteten Position gemäß Figur 2 in der Waage und liegt dabei mit der Unterseite auf der Rückstellfeder 22 auf. Der abgeschlagene Zustand ist in Figur 3 dargestellt und zeigt den leicht nach vorn gekippten horizontalen Schenkel 102 des Abzugsstollens 10, welche dann durch die Rückstellfeder 22 wieder zurück in seine horizontale Position bewegt wird.

### Bezugszeichenliste

- 10: Abzugsstollen
- 11: Fortsatz, Anformung des Abzugsstollens
- 12: Rasthebel
- 13: Abzugsgehäuse, stationäres Bauteil
- 14: Abzugshebel
- 15: Abzugsachse
- 16: zweite Achse, Schwenkachse des Rasthebels
- 17: erste Achse, Schwenkachse des Abzugsstollens
- 18: Stift
- 19: Einstellfeder
- 20: Einstellschraube
- 21: Rückstellfeder
- 22: Rückstellfeder
- 101: Kante
- 102: horizontaler Schenkel
- 121: unterer Forsatz
- 122: Rastkante
- 141: Kante
- 142: oberer Absatz des Abzugshebels

## Patentansprüche

1. Abzugsmechanismus für ein Repetiergewehr umfassend einen um eine erste Achse (17) schwenkbaren Abzugsstollen (10), einen dem Abzugsstollen zugeordneten, um eine zweite Achse (16) schwenkbaren Rasthebel (12), welcher eine Rast aufweist, sowie einen um eine Abzugsachse (15) schwenkbar gelagerten Abzugshebel (14), wobei der Rasthebel (12) bei Betätigung des Abzugshebels (14) von einer Kraft beaufschlagt wird und eine Schwenkbewegung um die zweite Achse (16) vollführt, wobei der Rasthebel (12) von dem Abzugshebel (14) beaufschlagt wird, wenn dieser betätigt wird und wobei in der gespannten Stellung die Rast des Rasthebels (12) mit einer Anformung (11) des Abzugsstollens (10) im Eingriff steht, wobei der Rasthebel (12) oberhalb des Abzugshebels (14) angeordnet ist, **dadurch gekennzeichnet, dass** der Rasthebel (12) einen unterhalb seiner Schwenkachse (16) angeordneten Fortsatz (121) aufweist, der von einer Kante (141) des Abzugshebels (14) unmittelbar ohne Zwischenschaltung weiterer Bauelemente beaufschlagt wird und dass durch die bei der Betätigung des Abzugshebels (14) erzeugte Schwenkbewegung des Abzugshebels (14) um die Abzugsachse (15) der Rasthebel so beaufschlagt wird, dass dies zu einer Schwenkbewegung des Rasthebels (12) um seine Schwenkachse (16) im entgegengesetzten Drehsinn zu der Schwenkbewegung des Abzugshebels (14) führt.

2. Abzugsmechanismus nach Anspruch 1, **dadurch gekennzeichnet, dass** die Anformung (11) als nach unten hin ragender Fortsatz des Abzugsstollens ausgebildet ist.

3. Abzugsmechanismus nach Anspruch 2, **dadurch gekennzeichnet, dass** sich an einem Fortsatz (11) des Abzugsstollens etwa im unteren Endbereich eine als Gegenrast dienende Rastkante befindet.

4. Abzugsmechanismus nach einem der Ansprüche 2 oder 3, **dadurch gekennzeichnet, dass** der Fortsatz (11) des Abzugsstollens etwa stiftartig und länglich geformt ist.

5. Abzugsmechanismus nach einem der Ansprüche 2 bis 4, **dadurch gekennzeichnet, dass** sich der Fortsatz (11) etwa im Bereich der ersten Achse (17) von dem Abzugsstollen (10) aus nach unten hin erstreckt.

6. Abzugsmechanismus nach einem der Ansprüche 1 bis 5, **dadurch gekennzeichnet, dass** sich die Rast (122) an der dem Abzugsstollen zugewandten Oberseite des Rasthebels (12) befindet.

7. Abzugsmechanismus nach einem der Ansprüche 1 bis 6, **dadurch gekennzeichnet, dass** für eine Einstellung des Abzugsgewichts eine über eine von der Unterseite des Abzugsmechanismus her frei zugängliche Einstellschraube (20) einstellbare Einstellfeder (19) vorgesehen ist

8. Abzugsmechanismus nach Anspruch 7, **dadurch gekennzeichnet, dass** die Achse der frei zugänglichen Einstellschraube (20) in Schussrichtung gesehen vor dem Abzugshebel (14) angeordnet ist.

9. Abzugsmechanismus nach einem der Ansprüche 7 oder 8, **dadurch gekennzeichnet, dass** die Einstellfeder (19) in einer unterseitigen Bohrung in einem stationären Abschnitt des Abzugsgehäuses (13) aufgenommen ist und ein endseitiges Widerlager hat.

10. Abzugsmechanismus nach einem der Ansprüche 7 bis 9, **dadurch gekennzeichnet, dass** die Einstellschraube (20) in einer Bohrung des Rasthebels (12) aufgenommen ist.

11. Abzugsmechanismus nach einem der Ansprüche 7 bis 10, **dadurch gekennzeichnet, dass** die Einstellfeder (19) über einen Teil ihrer Länge in einer Bohrung des Rasthebels (12) aufgenommen ist.

12. Abzugsmechanismus nach einem der Ansprüche 1 bis 11, **dadurch gekennzeichnet, dass** der Abzugsstollen (10) unterseitig von einer in einer Bohrung des stationären Abzugsgehäuses (13) gelagerten Rückstellfeder (22) beaufschlagt wird.

13. Abzugsmechanismus nach einem der Ansprüche 1 bis 12, **dadurch gekennzeichnet, dass** eine vorzugsweise schwächere Rückstellfeder (21) vorgesehen ist, welche den Abzugshebel (14) im entgegengesetzten Drehsinn zu der Einstellfeder (19) beaufschlagt und den Abzugshebel (14) spielfrei in einer definierten Position hält.

14. Repetiergewehr umfassend einen Abzugsmechanismus gemäß einem der Ansprüche 1 bis 13.

## Claims

1. A trigger mechanism for a repeating rifle comprising a sear (10) that is pivotable about a first axis (17), a detent lever (12) that is associated with the sear, pivotable about a second axis (16) and has a catch, as well as a trigger (14) that is mounted so as to be pivotable about a trigger axis (15), wherein the detent lever (12) is acted upon by a force upon actuation of the trigger (14) and carries out a pivoting motion about the second axis (16), wherein the detent lever (12) is acted upon by the trigger (14) when it is actuated, wherein the catch of the detent lever (12) is engaged with a projection (11) of the sear (10) in the cocked position, and wherein the detent lever (12) is arranged above the trigger (14), **characterized in that** the detent lever (12) has an extension (121) that is arranged underneath its pivoting axis (16) and directly acted upon by an edge (141) of the trigger (14) without interposition of other components, and **in that** the detent lever is acted upon by the pivoting motion of the trigger (14) about the trigger axis (15), which is generated upon actuation of the trigger (14), in such a way that this leads to a pivoting motion of the detent lever (12) about its pivoting axis (16) in a rotating direction opposite to the pivoting motion of the trigger (14).

2. The trigger mechanism according to claim 1, **characterized in that** the projection (11) is realized in the form of an extension of the sear that protrudes downward.

3. The trigger mechanism according to claim 2, **characterized in that** a detent edge, which serves as mating catch, is located on an extension (11) of the sear approximately in the lower end region.

4. The trigger mechanism according to one of claims 2 or 3, **characterized in that** the extension (11) of the sear has an approximately pin-like and elongate shape.

5. The trigger mechanism according to one of claims 2 to 4, **characterized in that** the extension (11) extends downward from the sear (10) approximately in the region of the first axis (17).

6. The trigger mechanism according to one of claims 1 to 5, **characterized in that** the catch (122) is located on the upper side of the detent lever (12) that faces the sear.

7. The trigger mechanism according to one of claims 1 to 6, **characterized in that** an adjusting spring (19) is provided for adjusting the trigger pull, wherein said adjusting spring can be adjusted by means of an adjusting screw (20) that is freely accessible from the underside of the trigger mechanism.

8. The trigger mechanism according to claim 7, **characterized in that** the axis of the freely accessible adjusting screw (20) is arranged in front of the trigger (14) viewed in the firing direction.

9. The trigger mechanism according to one of claims 7 or 8, **characterized in that** the adjusting spring (19) is accommodated in a bore on the underside of a stationary section of the trigger housing (13) and has an end abutment.

10. The trigger mechanism according to one of claims 7 to 9, **characterized in that** the adjusting screw (20) is accommodated in a bore of the detent lever (12).

11. The trigger mechanism according to one of claims 7 to 10, **characterized in that** the adjusting spring (19) is accommodated in a bore of the detent lever (12) over part of its length.

12. The trigger mechanism according to one of claims 1 to 11, **characterized in that** the sear (10) is on its underside acted upon by a return spring (22) that is supported in a bore of the stationary trigger housing (13) .

13. The trigger mechanism according to one of claims 1 to 12, **characterized in that** a preferably weaker return spring (21) is provided, wherein this return spring acts upon the trigger (14) in a rotating direction opposite to the adjusting spring (19) and holds the trigger (14) in a defined position without play.

14. A repeating rifle comprising a trigger mechanism according to one of claims 1 to 13.

## Revendications

1. Mécanisme de détente pour un fusil à répétition comprenant un mentonnet de détente (10) pivotable autour d'un axe (17), un levier d'enclenchement (12) attribué au mentonnet de détente, pivotable autour d'un deuxième axe (16), lequel comporte un cran, ainsi qu'une barrette de détente (14) logée pouvant pivoter atour d'un axe de détente (15), sachant que le levier d'enclenchement (12) est sollicité par une force lors de l'actionnement de la barrette de détente (14) et accomplit un mouvement de pivotement autour du deuxième axe (16), sachant que le levier d'enclenchement (12) est sollicité par la barrette de détente (14), lorsque celle-ci est actionnée et sachant que dans la position tendue, le cran du levier d'enclenchement (12) vient en prise avec une conformation (11) du mentonnet de détente (10), sachant que le levier d'enclenchement (12) est disposé au-dessus de la barrette de détente (14), **caractérisé en ce que** le levier d'enclenchement (12) comporte un prolongement (121) disposé en dessous de son axe de pivotement (16), qui est sollicité directement sans intervention d'autres composants par un bord (141) de la barrette de détente (14) et **en ce que** par le mouvement de pivotement de la barrette de détente (14) produit lors de l'actionnement de la barrette de détente (14) autour de l'axe de détente (15), le levier d'enclenchement est sollicité de telle manière que cela conduit à un mouvement de pivotement du levier d'enclenchement (12) autour de son axe de pivotement (16) dans le sens de rotation opposé au mouvement de pivotement de la barrette de détente (14).

2. Mécanisme de détente selon la revendication 1, **caractérisé en ce que** la conformation (11) est constituée comme un prolongement du mentonnet de détente saillant vers le bas.

3. Mécanisme de détente selon la revendication 2, **caractérisé en ce qu'**un bord du cran servant de cran opposé se trouve sur un prolongement (11) du mentonnet de détente à peu près dans la zone extrême inférieure.

4. Mécanisme de détente selon l'une quelconque des revendications 2 ou 3, **caractérisé en ce que** le prolongement (11) du mentonnet de détente est formé à peu près comme une tige et longitudinalement.

5. Mécanisme de détente selon l'une quelconque des revendications 2 à 4, **caractérisé en ce que** le prolongement (11) à peu près dans la zone du premier axe (17) s'étend au-delà du mentonnet de détente (10) vers le bas.

6. Mécanisme de détente selon l'une quelconque des revendications 1 à 5, **caractérisé en ce que** le cran (122) se trouve sur la face supérieure du levier d'enclenchement (12) tournée vers le mentonnet de détente.

7. Mécanisme de détente selon l'une quelconque des revendications 1 à 6, **caractérisé en ce que** pour un réglage du poids de détente, un ressort de réglage (19) réglable par une vis de réglage (20) librement accessible de la face inférieure du mécanisme de détente est prévu.

8. Mécanisme de détente selon la revendication 7, **caractérisé en ce que** l'axe de la vis de réglage (20) librement accessible vu dans le sens du tir est disposé avant la barrette de détente (14).

9. Mécanisme de détente selon l'une quelconque des revendications 7 ou 8, **caractérisé en ce que** le ressort de réglage (19) est logé dans un trou inférieur dans une section fixe du boîtier de détente (13) et possède une butée en extrémité.

10. Mécanisme de détente selon l'une quelconque des revendications 7 à 9, **caractérisé en ce que** la vis de réglage (20) est logée dans un trou du levier d'enclenchement (12).

11. Mécanisme de détente selon l'une quelconque des revendications 7 à 10, **caractérisé en ce que** le ressort de réglage (19) est logé sur une partie de sa longueur dans un trou du levier d'enclenchement (12).

12. Mécanisme de détente selon l'une quelconque des revendications 1 à 11, **caractérisé en ce que** le mentonnet de détente (10) est sollicité par en dessous par un ressort de rappel (22) logé dans un trou du boîtier de détente (13) fixe.

13. Mécanisme de détente selon l'une quelconque des revendications 1 à 12, **caractérisé en ce qu'**un ressort de rappel (21) de préférence plus faible est prévu, lequel sollicite la barrette de détente (14) dans le sens de rotation opposé au ressort de réglage (19) et maintient la barrette de détente (14) sans jeu dans une position définie.

14. Fusil à répétition comprenant un mécanisme de détente selon l'une quelconque des revendications 1 à 13.
